# EUROPÄISCHE PATENTSCHRIFT

(11) **EP 1 999 297 B1**
(45) Veröffentlichungstag und Bekanntmachung des Hinweises auf die Patenterteilung: **06.03.2019**
(21) Anmeldenummer: 07723056.3
(22) Anmeldetag: 06.03.2007
(51) Int. Cl.: C23C 24/04

(54) **KALTGASSPRITZPISTOLE**
COLD-GAS SPRAY GUN
PISTOLET DE PROJECTION A GAZ FROID

(30) Priorität: 24.03.2006 DE 102006014124
(43) Veröffentlichungstag der Anmeldung: 10.12.2008
(73) Patentinhaber: Oerlikon Metco AG, Wohlen, 5610 Wohlen (CH)
(72) Erfinder: SCHMIDT, Tobias, 59889 Eslohe (DE); HEINRICH, Peter, 82110 Germering (DE); KREYE, Heinrich, 22175 Hamburg (DE); RICHTER, Peter, 84431 Heldenstein (DE)
(74) Vertreter: Intellectual Property Services GmbH
(86) Internationale Anmeldenummer: PCT/EP2007/001911
(87) Internationale Veröffentlichungsnummer: WO 2007/110134

(56) Entgegenhaltungen:
- EP-A- 1 398 394
- WO-A-2006/023450
- WO-A1-2006/034777
- US-A- 5 459 811
- US-A1- 2001 042 508
- US-A1- 2002 033 135
- US-A1- 2005 077 380
- US-A1- 2007 160 769

## Beschreibung

Die Erfindung betrifft eine Vorrichtung zum Kaltgasspritzen. Insbesondere betrifft die Erfindung eine Kaltgasspritzpistole und eine Vorrichtung mit einer solchen Kaltgasspritzpistole sowie ein Verfahren, dass eine erfindungsgemäße Kaltgasspritzpistole verwendet.

Beim Kaltgasspritzen oder dem kinetischen Spritzen werden Pulverpartikel von 1 µm bis 250 µm in einem Gasstrom auf Geschwindigkeiten von 200 m/s bis 1600 m/s beschleunigt, ohne dabei an- oder aufzuschmelzen, und auf die zu beschichtende Fläche, das Substrat, gespritzt. Erst beim Aufprall auf das Substrat steigt durch plastische Verformung unter sehr hohen Dehnraten die Temperatur an den kollidierenden Grenzflächen und führt zu einer Verschweißungen des Pulverwerkstoffs mit dem Substrat sowie untereinander. Dazu muss jedoch eine Mindestaufprallgeschwindigkeit überschritten werden, die so genannte kritische Geschwindigkeit. Der Mechanismus und die Qualität der Verschweißung sind mit dem Explosivschweißen vergleichbar. Durch Aufheizen des Prozessgases wird die Schallgeschwindigkeit des Gases, damit die Strömungsgeschwindigkeit des Gases in der Düse und somit auch die Partikelgeschwindigkeit beim Aufprall gesteigert. Das Gas kann z.B. in einer Lavaldüse, d.h. einer zunächst bis zu einem Düsenhals konvergierenden, sodann divergierenden Düse, auf Überschallgeschwindigkeit beschleunigt werden, wobei der Pulverwerkstoff vor oder nach dem Düsenhals in den Gasstrahl injiziert und auf das Substrat hin beschleunigt wird.

Die Partikeltemperatur beim Aufprall erhöht sich mit der Prozessgastemperatur. Dies führt zu einer thermischen Erweichung und Duktilisierung des Pulverwerkstoffes und senkt die kritische Geschwindigkeit der aufprallenden Partikel ab. Da auch die Schallgeschwindigkeit steigt, erhöht sich durch Anheben der Prozessgastemperatur sowohl die Partikelgeschwindigkeit als auch die Partikeltemperatur beim Aufprall. Beides wirkt sich positiv auf den Auftragswirkungsgrad und Schichtqualität aus. Die Prozessgastemperatur bleibt dabei immer unter der Schmelztemperatur des zum Spritzen verwendeten Pulverwerkstoffes. Beim Kaltgasspritzverfahren wird also ein im Vergleich zu anderen Spritzverfahren, bei denen die Pulverpartikel durch das Gas geschmolzen werden, "kälteres" Gas benutzt. Ebenso wie bei Spritzverfahren, bei denen Zusatzwerkstoffe durch heißes Gas aufgeschmolzen wird, muss auch beim Kaltgasspritzen folglich das Gas erhitzt werden.

Um Pulverpartikel, insbesondere gröbere Partikel zwischen 25 und 100 µm stark beschleunigen zu können, ist Gas mit hohem Druck nötig. Dazu müssen die Bauteile einer Vorrichtung zum Kaltgasspritzen entsprechend druckfest ausgeführt sein. Die meisten Anlagen für den stationären Betrieb sind für 30 bar ausgelegt, wobei die Einzelbaugruppen auf den dazu notwendigen Vordruck von ca. 35 bar ausgelegt sind. Einige Anlagentypen sind sogar nur für Drücke bis 15 bar bzw. für Drücke bis 7 bar ausgelegt. Wenn, wie gewünscht, der Druck weiter erhöht werden soll und die hohe Temperatur direkt auf den Werkstoff der Kontaktflächen der Bauteile wirken kann, führt dies dazu, dass teure und schwer zu verarbeitende Hochtemperaturwerkstoffe Verwendung finden müssen oder das Bauteil, insbesondere eine Spritzpistole, durch seine Größe und die nötigen Wandstärken relativ schwer wird. Auch führt die Wärmeabfuhr über die Kontaktfläche zu Verlusten und einem unerwünschten Abfallen der Gastemperatur insbesondere vor dem Düsenhals der Lavaldüse.

Aus der US 6,623,796 B1 ist eine Spritzpistole mit einer Lavaldüse bekannt, bestehend aus einem Eingangskonus und einem Ausgangskonus, die an einem Düsenhals aneinander stoßen. Der Lavaldüse wird Luft unter hohem Druck über einen Lufterhitzer und eine Mischkammer zugeführt, in derein Luft-Pulver zugemischt wird. Das Pulver wird durch die Lavaldüse als Überschalldüse beschleunigt und durch die im Lufterhitzer erhitzte Luft erwärmt, ohne dass es schmilzt.

Nachteilig an diesem Stand der Technik ist, dass die Materialfestigkeit und -stärke der Bauteile der Spritzpistole sehr groß ausgelegt werden muss, um dem hohen Druck bei hohen Temperaturen des Materials standhalten zu können, da die Materialfestigkeit mit der Temperatur stark abnimmt.

Aus der US 2002/033135 A1 ist eine Spritzpistole mit einer Düse, einer Mischkammer und einem von der Mischkammer entkoppelten Hochdruckgaserhitzer bekannt. Das Gas wird dabei mittels eines Schlauchs direkt in die Mischkammer geleitet.

In der WO 2006/034777 A1 wird eine Spritzpistole mit einer Düse und einer Mischkammer gezeigt. Das Gas wird in einem separaten Vorwärmer erhitzt und mittels eines Schlauchs zur Spritzpistole geleitet, der Vorwärmer ist also unabhängig von der Spritzpistole angeordnet. An der Spritzpistole ist ein Nacherhitzer angeordnet.

Aus der US 2007/0160769 A1 ist eine Spritzpistole mit einem Hochdruckgaserhitzer der an der Mischkammer angeordnet ist bekannt, aber ohne eine Düse.

Aus der nachveröffentlichten DE 102005004116 ist eine Kaltgasspritzpistole mit einer Düse zur Beschleunigung von Gasstrahl und Partikeln bekannt, die sich in einen konvergierend zulaufenden Düsenabschnitt und einen Düsenauslauf gliedert, die am Düsenhals ineinander übergehen, sowie ein Pulverinjektionsrohr aufweist, das mehr als 40 mm vor dem Düsenhals endet.
Aus der nachveröffentlichten DE 102005004117 ist eine Vorrichtung zum Kaltgasspritzen mit einer Spritzpistole mit einer Düse und einer Heizung zur Gaserwärmung bekannt, wobei sich die Heizung zur Gaserwärmung in mindestens zwei Heizer gliedert und ein Nachheizer direkt an der Spritzpistole angebracht ist während ein zweiter, freistehender Vorheizer über eine Leitung mit der Spritzpistole verbunden ist.
Aus der nachveröffentlichten DE 102005053731 ist eine Vorrichtung zur Hochdruckgaserhitzung mit einem von Gas durchströmten Druckbehälter, einem in dem Druckbehälter angeordneten Heizelement und einer Isolierung bekannt. Die Isolierung ist auf der Innenwand des Druckbehälters angeordnet und es sind Mittel zur Wärmeabfuhr des Druckbehälters vorhanden, so dass der Druckbehälter eine niedrigere Temperatur als das erhitzte Gas hat.
Es ist daher Aufgabe der Erfindung, eine Vorrichtung zum Kaltgasspritzen, insbesondere eine Spritzpistole zur Verfügung zu stellen, die mit Gas unter hohen Temperaturen und Drücken betrieben werden kann und dennoch ein geringes Gewicht aufweist und eine leicht zu führende Spritzpistole hat.
Diese Aufgabe wird durch eine Kaltgasspritzpistole mit den Merkmalen des unabhängigen Anspruchs 1, gelöst. Vorteilhafte Weiterbildungen der Vorrichtung werden durch die Unteransprüche angegeben.
Vorteilhaft kann mit der erfindungsgemäßen Kaltgasspritzpistole der nutzbare Prozessgasdruck auf deutlich über 35 bar angehoben werden, ohne das Gewicht der Kaltgasspritzpistole übermäßig durch große Material- und Wandstärken zu erhöhen. Durch die innere Isolierung von Hochdruckgaserhitzer und/ oder Mischkammer sowie Lavaldüse können die druckbelasteten Bauteile bei deutlich niedrigeren Temperaturen und somit höherer Materialfestigkeit betrieben werden. Durch die Isolierung werden weiter unnötige thermische Verluste an die Umgebung vermieden und entstehen geringere Kosten für die Gasaufheizung. Schließlich ergibt sich auch eine geringere Trägheit der Kaltgasspritzpistole bei Innbetriebnahme, da nicht die relativ große Massen an Wandmaterial erwärmt werden muss, und eine erhöhte Dauerhaltbarkeit, durch die geringere Temperaturbelastung der Werkstoffe. Eine Erhöhung des Prozessgasdruckes und somit Steigerung der Gasdichte wirkt sich zusammen mit einer Erhöhung der Prozessgastemperatur und der Verwendung gröberen Partikeln besonders vorteilhaft auf die Qualität der Beschichtung aus und wird erst durch die innere Isolierung möglich. Auch kann trotz hohem Prozessgasdruck und Prozessgastemperaturen eine hohe Effizienz des Spritzens erreicht werden und es werden die Nachteile einer geringen Gasdichte und kleinerer Querschnitte vermieden. Ohne die Isolierung treten diese Probleme bei einer Verkleinerung der Kaltgasspritzpistole auf. Diese Verkleinerung wäre notwendig, um Gewichtsgrenzen bei den gleichzeitig nötigen Materialstärken einzuhalten.
In günstiger Ausführungsform sind der Druckbehälter des Hochdruckgaserhitzers und/ oder die Mischkammer mit einer Isolierung ausgekleidet, die aus festen oder flexiblen keramischen Isoliermaterial besteht.

Gemäß der Vorrichtung nach Anspruch 1 wird der Druckbehälter des Hochdruckgaserhitzers und/ oder die Mischkammer durch einen Gasspalt zwischen einer das Gas einschließenden Innenhülle und einer Außenhülle isoliert.
Vorteilhaft sind Hochdruckgaserhitzer, Mischkammer und Lavaldüse zueinander linear und konzentrisch ausgerichtet.
Eine verwinkelte Gasführung in den verfügbaren Spritzpistolen führt zu einer ungleichmäßigen thermischen Belastung, Bauteilverzug und thermisch induzierten Spannungen, welches bei den hier geforderten hohen Gastemperaturen recht schnell zu einer Beschädigung der Pistole führen würde. Die wird durch eine geradlinige Gasführung vermieden.
Die Strömungsrichtung des Gases zwischen Hochdruckgaserhitzer und Mischkammer kann um einen Winkel von bis zu 60° zueinander umgelenkt werden.

Wenn die Strömungsführung im Bereich der Zweiphasenströmung aus zugeführten Partikeln kontinuierlich und frei von Kanten ist, wird dadurch die Gefahr von Partikelablagerungen vermindert. Vor der Mischkammer kann durch eine Umlenkung von bis zu 60° ein kompakterer Aufbau der Kaltgasspritzpistole erreicht werden.

In günstiger Ausführungsform ist die Mischkammer zugleich der konvergierende Abschnitt der Lavaldüse.

Vorteilhaft besitzt der konvergierende Abschnitt der Lavaldüse eine Länge zwischen 50 und 250 mm und weist eine kegelförmige oder konkave oder konvexe Innenkontur auf.

In günstiger Ausführungsform ist der konvergierende Düsenabschnitt von innen isoliert oder besteht insgesamt aus einem isolierenden Material, insbesondere Keramik.

In günstiger Ausführungsform kann der Druckbehälter und/ oder die Mischkammer und/ oder der konvergierender Abschnitt und/ oder der divergierender Abschnitt insgesamt oder zum Teil aus Titan oder Aluminium sowie deren Legierungen bestehen.

Durch die Verwendung von Titan als Konstruktionswerkstoff kann die Spritzpistole besonders leicht gestaltet werden, ebenso durch die Verwendung von Aluminium. Letzteres ist als Konstruktionswerkstoff für die Kaltgasspritzpistole besonders kostengünstig.

In günstiger Gestaltung kann die Strecke zwischen der Partikelzuführung in der Mischkammer und dem Düsenhals 40 bis 400 mm, bevorzugt 100 bis 250 mm betragen.

Abhängig von der Strömungsgeschwindigkeit des Prozessgases kann dadurch eine ausreichend lange Verweildauer der Partikel in dem erwärmten Gas das Aufheizen der Partikel erreicht werden.

Vorteilhaft kann der Strömungsquerschnitt der Mischkammer und/ oder des konvergierenden Abschnitts zwischen dem 5-fachen und 50-fachen der Düsenhalsquerschnittsfläche, bevorzugt zwischen dem 8-fachen und 30-fachen, besonders bevorzugt zwischen dem 10-fachen und 25-fachen auf mindestens 70 % der Strecke von der Partikelzuführung bis zum Düsenhals betragen.

Dadurch ist die Strömungsgeschwindigkeit im Bereich zwischen Partikelzuführung und Düsenhals nicht zu klein, so dass die Zweiphasenströmung aus Gas und Partikeln aufrechterhalten wird. Partikelzusammenballungen und Ablagerungen an Wänden, die den Betrieb der Kaltgasspritzpistole empfindlich stören können, etwa im Falle einer Düsenverstopfung, werden verhindert.

In einer günstigen Ausführungsform besitzt der Düsenhals einen Durchmesser zwischen 2 und 4 mm, der divergierende Abschnitt eine Länge, die dem 30 bis 90-fachen Durchmesser des Düsenhalses entspricht, und liegt zugleich das Flächenverhältnis des Querschnitts am Ende des divergierenden Abschnitts zu demjenigen des Düsenhalsquerschnitts zwischen 3 und 15 und ist die Innenkontur kegelförmig, oder konvex oder konkav.

Vorteilhaft wird das Gas unter einem Druck von 15 bis 100 bar, bevorzugt von 20 bis 60 bar, besonders bevorzugt von 25 bis 45 bar und einem Durchsatzvolumen von 30 und 600 m³/h zugeführt.

Dadurch können größere Partikel auf die erforderlichen Geschwindigkeiten beschleunigt werden.

Die Partikelzuführung kann aus einem seitwärts unter einem beliebigen Winkel zugeführten Rohr oder aus einer oder mehreren Bohrungen am Ende des Hochdruckgaserhitzer oder in der Mischkammer bestehen.

Vorteilhaft beträgt die auf den Strömungsquerschnitt im Düsenhals bezogene Heizleistung des Heizelements 1,5 bis 7,5 kW/mm², bevorzugt 2 bis 4 kW/mm².

Das Leistungsvolumen des Heizelements kann von 10 bis 40 MW/m³, bevorzugt von 20 bis 30 MW/m³ betragen.

Dadurch wird ein kompakter Aufbau möglich.

Der Spritzpistole kann das Gas über einen Kunststoffschlauch, insbesondere aus Teflon, der mit einem zweiten Hochdruckgaserhitzer verbunden ist, auf bis zu 230°C vorerwärmt, oder über einen Heißgasmetallschlauch, auf bis zu 700°C vorerwärmt, zugeführt werden.
In günstiger Ausführungsform beträgt die auf den Strömungsquerschnitt im Düsenhals bezogene Gesamtheizleistung des Hochdruckgaserhitzers und des zweiten Hochdruckgaserhitzers 4 bis 16 kW/mm², bevorzugt 5 bis 9 kW/mm².
Das Gas kann bei einem erfindungsgemäßen Verfahren nach dem Hochdruckgaserhitzer in der Mischkammer mit Temperaturen größer 600°C, bevorzugt größer 800°C, besonders bevorzugt größer 1000°C zugeführt werden.
Vorteilhaft erreichen mehr als 80 Gewichtsprozent der in der Mischkammer zugeführten Partikel im Düsenhals 70% der Gastemperatur im Düsenhals gemessen in Kelvin.
Dadurch wird eine ausreichende Güte der bildenden Beschichtung sichergestellt, da ein ausreichender Anteil der Partikel die für die Ausbildung der Schicht nötige Energie beim Aufprall hat.
Vorteilhaft kann eine Mischung von Partikeln verwendet werden, deren Masse zu mindestens 80 % aus Partikeln der Körnung zwischen 5 und 150 µm, bevorzugt zwischen 10 und 75 µm und besonders bevorzugt zwischen 15 und 50 µm besteht.

Mit der erfindungsgemäßen Kaltgasspritzpistole lässt sich die Aufpralltemperatur gröberer Partikel (ab 15 µm) durch effizientes Vorheizen der Partikel im heißen Prozessgasstrom signifikant steigern. Solche gröberen Partikel verlieren im expandierenden Gasstrahl der Düse nicht so schnell wieder an Temperatur und die Verwendung qualitativ hochwertiger und genau spezifizierter Pulver aus Partikeln ist in gröberen Fraktionen (-38+11 µm; -45+15 µm; -75+25 µm; -105+45 µm) unproblematischer und kostengünstiger. Auch die Handhabung und Förderung beim Spritzen ist deutlich einfacher als bei bisher üblichen Pulverfraktionen mit -22 µm und - 25+5 µm.

Ein vorteilhaftes Ausführungsbeispiel der erfindungsgemäßen Vorrichtung zur Hochdruckgaserhitzung wird anhand der beigefügten Zeichnungen näher erläutert. Dabei zeigen
- Fig. 1: schematisch ein Ausführungsbeispiel einer erfindungsgemäßen Kaltgasspritzpistole im Längsschnitt,
- Fig. 2: schematisch eine weiteres Ausführungsbeispiel einer erfindungsgemäßen Kaltgasspritzpistole im Längsschnitt und
- Fig. 3: schematisch eine weiteres Ausführungsbeispiel einer erfindungsgemäßen Kaltgasspritzpistole im Längsschnitt und

Fig. 1 zeigt schematisch ein vorteilhaftes Ausführungsbeispiel der erfindungsgemäßen Kaltgasspritzpistole im Längsschnitt. Ein Druckbehälter 1 weist auf seiner Innenseite eine Isolierung 2 auf. Im Inneren des Druckbehälters 1 ist ein Heizelement 3 angeordnet, hier in Form eines Filamentheizers, der aus einer Vielzahl von elektrischen Heizdrähten besteht. Das aufzuheizende Gas wird dem Druckbehälter 1 über eine Gaszuleitung 4 zugeführt. In dem vorliegenden Beispiel ist der Druckbehälter 1 ein rotationssymmetrischer Körper. Ein Gasaustritt 5 leitet das aufgeheizte oder weiter aufgeheizte Gas in eine Mischkammer 6, an die sich der konvergierende Abschnitt 7 einer Lavaldüse 8 anschließt. Die Lavaldüse 8 besteht weiter aus einem Düsenhals 9 und einem divergierenden Abschnitt 10. Ein Partikelrohr 11 kann der Mischkammer 3 Partikel zuführen. Dabei ist die Mündung des Partikelrohrs 11 mit dem sich bildenden Gasstrom ausgerichtet.

Das Gas durchströmt den Druckbehälter 1 und die mit diesem linear ausgerichtete Mischkammer 6 und Lavaldüse 9 wie durch die Pfeile angezeigt, wobei es sich gleichmäßig über den Querschnitt des Heizelements 3 verteilt. Durch die innen angebrachte Isolierung 2 wird erreicht, dass nur wenige Wärmeenergie die Wand des Druckbehälters 1 und der Mischammer 6 erreicht. Da der Druckbehälters 1 und die Mischammer 6 an die Umgebung zugleich Wärme abgeben, stellt sich beim Druckbehälter 1 und der Mischammer 6 eine erheblich niedrigere Temperatur ein, als das erhitzte Gas hat. Der Druckbehälter 1 und die Mischammer 6 können daher relativ dünnwandig und leicht gebaut sein. In der Mischkammer 3 werden dem erhitzten Gas über das Partikelrohr 11 die zu verspritzenden Partikel beigemischt. Die erfolgt, indem über einen Trägergasstrom die Partikel durch das Partikelrohr befördert werden. Auf der Strecke zwischen Partikelinjektion und engstem Querschnitt der Lavaldüse 9, dem Düsenhals 10 werden die Partikel aufgeheizt, wobei mehr als 80 Gewichtsprozent der Partikel im Düsenhals die 0,7-fache Temperatur des Gasstrahls in Kelvin an diesem Ort erreichen. Diese Strecke hat bei dem vorliegenden Ausführungsbeispiel eine Länge zwischen 40 und 400 mm, bevorzugt zwischen 100 und 250 mm, je nach verwendeten Partikeln und Gasen. Eine frühe Partikelinjektion wirkt sich zusammen mit der Verwendung größerer Partikel und höherer Gastemperaturen besonders stark auf die Qualität und Effizienz der Beschichtung aus. Denn dadurch wird eine sehr deutliche Steigerung der Aufpralltemperatur der Partikel erreicht.

In dem divergierenden Abschnitt 11 der Lavaldüse 4 wird das expandierende Gas auf Geschwindigkeiten oberhalb der Schallgeschwindigkeit beschleunigt. Die Partikel werden in dieser Überschallströmung stark beschleunigt und erreichen Geschwindigkeiten zwischen 200 und 1500 m/s. Eine Verlängerung des divergierenden Düsenabschnittes 11 wirkt sich dabei zusammen mit einer erfindungsgemäß möglichen Temperatur- und Drucksteigerung des Gases besonders stark aus. Die effektive Nutzung langgestreckter divergierender Düsenabschnitte 11 erfordert dabei eine hohe Enthalpie des Gases. Vorteilhafte Längen des divergierenden Düsenabschnitts 11 sind dabei 100 mm und mehr, bevorzugt 100 bis 300 mm, besonders bevorzugt 150 bis 250 mm.

Eine gleichmäßige Durchströmung des Heizelementes wird sichergestellt, indem die Querschnittsfläche der Heizpatrone nicht größer als das 1500-fache, bevorzugt nicht mehr als das 1000-fache der Fläche des Strömungsquerschnittes im Düsenhals 9 beträgt. Eine solche Kaltgasspritzpistole zeichnet sich durch eine kompakte Bauweise und eine hohe Leistungsdichte aus. Das Längen zu Durchmesser Verhältnis liegt zwischen 3 und 6. Die Leistungsdichte der Kaltgasspritzpistole, der Quotient aus Heizleistung zu Gesamtmasse liegt zwischen 1 und 8 kW/kg, mit einem gut zu verwirklichenden Bereich zwischen 2 und 4 kW/kg. Das verwendete Heizelement 3 besitzt dabei ein Leistungsvolumen von 10 bis 40 MW/m³. Damit sind Temperaturen des Gases an der Gaszuleitung von 400°C bis zu 700°C zulässig. Diese Temperatur kann durch eine zweite stationäre Vorheizung erreicht werden, die mit der Kaltgasspritzpistole über einen Schlauch verbunden ist. Wird dabei ein Metallheißgasschlauch verwendet, sind 700°C möglich.

Fig. 2 zeigt schematisch ein weiteres Ausführungsbeispiel einer erfindungsgemäßen Kaltgasspritzpistole im Längsschnitt. Gleiche Bauteile sind mit denselben Bezugszeichen versehen. Der Druckbehälter 1 und die Mischkammer 6 haben auf ihrer Innenseite eine Isolierung 2. Im Inneren des Druckbehälters 1 ist das Heizelement 3 angeordnet. An die Mischkammer 6 schließt sich ein konvergierende Abschnitt 12 der Lavaldüse 8 an, die weiter den Düsenhals 9 und den divergierenden Abschnitt 10 umfasst. Das Partikelrohr 11 kann der Mischkammer 3 Partikel zuführen. Der konvergierende Abschnitt 12 hat ebenfalls eine Isolierung 13.
Dadurch werden eine thermische Belastung der Düse sowie thermische Verluste vermieden.
Fig. 3 zeigt schematisch ein drittes Ausführungsbeispiel einer erfindungsgemäßen Kaltgasspritzpistole im Längsschnitt. Gleiche Bauteile sind wiederum mit denselben Bezugszeichen versehen. Der Druckbehälter 1 hat auf seiner Innenseite eine Isolierung 2 und in seinem Inneren ist das Heizelement 3 angeordnet. Eine Mischkammer 14 ist zugleich ein konvergierender Abschnitt 15 der Lavaldüse 8, die weiter den Düsenhals 9 und den divergierenden Abschnitt 10 umfasst. Das Partikelrohr 11 kann in der Mischkammer 3 Partikel zuführen. Der konvergierende Abschnitt 15 bzw. die Mischkammer 14 hat ebenfalls eine Isolierung und weist eine Länge zwischen 50 bis 250 mm auf. Dies ergibt einen einfacheren Aufbau der Kaltgasspritzpistole.

### Bezugszeichenliste

- 1: Druckbehälter
- 2: Isolierung
- 3: Heizelement
- 4: Gaszuleitung
- 5: Gasaustritt
- 6: Mischkammer
- 7: konvergierender Abschnitt
- 8: Lavaldüse
- 9: Düsenhals
- 10: divergierender Abschnitt
- 11: Partikelrohr
- 12: konvergierender Abschnitt
- 13: Isolierung
- 14: Mischkammer
- 15: konvergierender Abschnitt

## Patentansprüche

1. Kaltgasspritzpistole mit einem Hochdruckgaserhitzer, der einen von Gas durchströmten Druckbehälter (1) und ein in dem Druckbehälter (1) angeordnetes Heizelement (3) aufweist, sowie mit einer Mischkammer (6,14), in der Partikel dem Gas durch eine Partikelzuführung (11) zugeführt werden können und einer Lavaldüse (8), bestehend aus einem konvergierenden Abschnitt (7,12, 15), einem Düsenhals (9) und einem divergierenden Abschnitt (10), **dadurch gekennzeichnet, dass** der Hochdruckgaserhitzer an der Mischkammer (6,14) und die Mischkammer (6, 14) an der Lavaldüse (9) in Strömungsrichtung des Gases aufeinanderfolgend angeordnet sind, und wobei der Hochdruckgaserhitzer und die Mischkammer (6,14) an den Kontaktflächen mit dem Gas zumindest teilweise innen isoliert sind und dass der Druckbehälter des Hochdruckgaserhitzers und/oder die Mischkammer durch einen Gasspalt zwischen einer das Gas einschließenden Innenhülle und einer Außenhülle isoliert werden.

2. Kaltgasspritzpistole nach Anspruch 1, **dadurch gekennzeichnet, dass** der Druckbehälter des Hochdruckgaserhitzers und/ oder die Mischkammer (6,14) mit einer Isolierung ausgekleidet sind, die aus festen oder flexiblen keramischen Isoliermaterial besteht.

3. Kaltgasspritzpistole nach einem der vorhergehenden Ansprüche, **dadurch gekennzeichnet, dass** Hochdruckgaserhitzer, Mischkammer (6,14) und Lavaldüse (8) zueinander linear und konzentrisch ausgerichtet sind.

4. Kaltgasspritzpistole nach einem der Ansprüche 1 bis 3, **dadurch gekennzeichnet, dass** die Strömungsrichtung des Gases zwischen Hochdruckgaserhitzer und Mischkammer um einen Winkel von bis zu 60° zueinander umgelenkt wird.

5. Kaltgasspritzpistole nach einem der vorhergehenden Ansprüche, **dadurch gekennzeichnet, dass** die Mischkammer zugleich der konvergierende Abschnitt (15) der Lavaldüse (8) ist.

6. Kaltgasspritzpistole nach einem der vorhergehenden Ansprüche, **dadurch gekennzeichnet, dass** der konvergierende Abschnitt (15) der Lavaldüse eine Länge zwischen 50 und 250 mm aufweist und eine kegelförmige oder konkave oder konvexe Innenkontur besitzt.

7. Kaltgasspritzpistole nach einem der vorhergehenden Ansprüche, **dadurch gekennzeichnet, dass** der konvergierende Düsenabschnitt (12,15) von innen isoliert ist oder insgesamt aus einem isolierenden Material besteht, insbesondere Keramik.

8. Kaltgasspritzpistole nach einem der vorhergehenden Ansprüche, **dadurch gekennzeichnet, dass** Druckbehälter und/ oder Mischkammer und/ oder konvergierender Abschnitt und/ oder divergierender Abschnitt insgesamt oder zum Teil aus Titan oder Aluminium sowie deren Legierungen bestehen.

9. Kaltgasspritzpistole nach einem der vorhergehenden Ansprüche, **dadurch gekennzeichnet, dass** die Strecke zwischen der Partikelzuführung (11) in der Mischkammer (6,12,15) und Düsenhals (9) 40 bis 400 mm, bevorzugt 100 bis 250 mm beträgt.

10. Kaltgasspritzpistole nach einem der vorhergehenden Ansprüche, **dadurch gekennzeichnet, dass** der Strömungsquerschnitt der Mischkammer und/ oder des konvergierenden Abschnitts auf mindestens 70 % der Strecke von der Partikelzuführung bis zum Düsenhals zwischen dem 5-fachen und 50-fachen der Düsenhalsquerschnittsfläche, bevorzugt zwischen dem 8-fachen und 30-fachen, besonders bevorzugt zwischen dem 10-fachen und 25-fachen beträgt.

11. Kaltgasspritzpistole nach einem der vorhergehenden Ansprüche, **dadurch gekennzeichnet, dass** der Düsenhals einen Durchmesser zwischen 2 und 4 mm besitzt, der divergierende Abschnitt eine Länge besitzt, die dem 30 bis 90-fachen Durchmesser des Düsenhalses entspricht, und zugleich das Flächenverhältnis des Querschnitts am Ende des divergierenden Abschnitts zu demjenigen des Düsenhalsquerschnitts zwischen 3 und 15 liegt und die Innenkontur kegelförmig, oder konvex oder konkav ist.

12. Kaltgasspritzpistole nach einem der vorhergehenden Ansprüche, **dadurch gekennzeichnet, dass** die Partikelzuführung aus einem seitwärts unter einem beliebigen Winkel zugeführten Rohr (11) oder aus einer oder mehreren Bohrungen am Ende des Hochdruckgaserhitzer oder in der Mischkammer besteht.

13. Kaltgasspritzpistole nach einem der vorhergehenden Ansprüche, **dadurch gekennzeichnet, dass** die auf den Strömungsquerschnitt im Düsenhals bezogene Heizleistung des Heizelements (3) 1,5 bis 7,5 kW/mm², bevorzugt 2 bis 4 kW/mm² beträgt.

14. Kaltgasspritzpistole nach einem der vorhergehenden Ansprüche, **dadurch gekennzeichnet, dass** das Leistungsvolumen des Heizelements (3) von 10 bis 40 MW/m³, bevorzugt von 20 bis 30 MW/m³ beträgt.

## Claims

1. A cold gas spray gun with a high-pressure gas heater having a pressure vessel (1) through which a gas flows and a heating element (3) arranged in the pressure vessel (1) and with a mixing chamber (6, 14) in which particles can be supplied to the gas by a particle feed (11) and with a Laval nozzle (8) consisting of a converging portion (7, 12, 15), a nozzle throat (9) and a diverging portion (10), **characterized in that** the high-pressure gas heater is arranged at the mixing chamber (6, 14) and the mixing chamber (6, 14) is arranged at the Laval nozzle (9) in succession in the flow direction of the gas, and wherein the high-pressure gas heater and the mixing chamber (6, 14) are at least partially internally insulated at the contact surfaces contacting the gas and that the pressure vessel of the high-pressure gas heater and / or the mixing chamber are insulated by a gas gap between an inner shell enclosing the gas and an outer shell.

2. A cold gas spray gun according to claim 1, **characterized in that** the pressure vessel of the high-pressure gas heater and / or the mixing chamber (6, 14) are lined with an insulation consisting of solid or flexible ceramic insulation material.

3. A cold gas spray gun according to anyone of the preceding claims, **characterized in that** the high-pressure gas heater, the mixing chamber (6, 14) and the Laval nozzle (8) are aligned linearly and concentrically to each other.

4. A cold gas spray gun according to anyone of the claims 1 to 3, **characterized in that** the flow direction of the gas between the high-pressure gas heater and the mixing chamber is deflected by an angle of up to 60° to each other.

5. A cold gas spray gun according to anyone of the preceding claims, **characterized in that** the mixing chamber simultaneously is the converging portion (15) of the Laval nozzle (8).

6. A cold gas spray gun according to anyone of the preceding claims, **characterized in that** the converging portion (15) of the Laval nozzle (8) has a length between 50 and 250 mm and has a conical or concave or convex internal contour.

7. A cold gas spray gun according to anyone of the preceding claims, **characterized in that** the converging nozzle portion (12, 15) is internally insulated or consists overall of an insulating material, in particular ceramic.

8. A cold gas spray gun according to anyone of the preceding claims, **characterized in that** the pressure vessel and / or the mixing chamber and / or the converging portion and / or the diverging portion consist overall or partially of titanium or aluminum and the alloys thereof.

9. A cold gas spray gun according to anyone of the preceding claims, **characterized in that** the distance between the particle feed (11) in the mixing chamber (6, 12, 15) and the nozzle throat (9) is 40 to 400 mm, preferably 100 to 250 mm.

10. A cold gas spray gun according to anyone of the preceding claims, **characterized in that** the flow cross-section of the mixing chamber and / or of the converging portion on at least 70% of the distance from the particle feed to the nozzle throat is between 5 times and 50 times the nozzle throat cross-sectional surface, preferably between 8 times and 30 times, particularly preferred between 10 times and 25 times.

11. A cold gas spray gun according to anyone of the preceding claims, **characterized in that** the nozzle throat has a diameter between 2 and 4 mm, the diverging portion has a length corresponding to 30 to 90 times the diameter of the nozzle throat, and at the same time, the surface ratio of the cross-section at the end of the diverging portion to that of the nozzle throat cross-section is between 3 and 15, and the internal contour is conical or convex or concave.

12. A cold gas spray gun according to anyone of the preceding claims, **characterized in that** the particle feed consists of a pipe (11), which is laterally fed at any desired angle, or of one or more bores at the end of the high-pressure gas heater or in the mixing chamber.

13. A cold gas spray gun according to anyone of the preceding claims, **characterized in that** the heat output of the heating element (3) based on the flow cross-section in the nozzle throat is 1,5 to 7,5 kW/mm², preferably 2 to 4 kW/mm².

14. A cold gas spray gun according to anyone of the preceding claims, **characterized in that** the output volume of the heating element (3) is 10 to 40 MW/m³, preferably 20 to 30 MW/m³.

## Revendications

1. Un pistolet de projection à gaz froid avec un réchauffeur de gaz à haute pression, qui a un réservoir sous pression (1) traversé par du gaz et un élément chauffant (3) disposé dans le réservoir sous pression (1), et avec une chambre de mélange (6, 14), dans laquelle des particules peuvent être amenées au gaz par une alimentation en particules (11) et avec une buse de Laval (8) constituée d'une partie convergente (7, 12, 15), un col de buse (9) et une partie divergente (10), **caractérisé en ce que** le réchauffeur de gaz à haute pression est disposé à la chambre de mélange (6, 14) et la chambre de mélange (6, 14) est disposée à la buse de Laval (9) l'un après l'autre dans le sens de l'écoulement du gaz, et dans lequel le réchauffeur de gaz à haute pression et la chambre de mélange (6, 14) sont au moins partiellement isolés intérieurement sur les surfaces de contact avec le gaz et que le réservoir sous pression du réchauffeur de gaz à haute pression et / ou la chambre de mélange sont isolés par une fente de gaz entre une enveloppe intérieure enfermant le gaz et une enveloppe extérieure.

2. Un pistolet de projection à gaz froid selon la revendication 1, **caractérisé en ce que** le réservoir sous pression du réchauffeur de gaz à haute pression et / ou la chambre de mélange (6, 14) sont revêtus d'une isolation constituée d'un matériau isolant céramique solide ou flexible.

3. Un pistolet de projection à gaz froid selon l'une des revendications précédentes, **caractérisé en ce que** le réchauffeur de gaz à haute pression, la chambre de mélange (6, 14) et la buse de Laval (8) sont alignés de manière linéaire et concentrique l'un par rapport à l'autre.

4. Un pistolet de projection à gaz froid selon l'une des revendications 1 à 3, **caractérisé en ce que** la direction d'écoulement du gaz entre le réchauffeur de gaz à haute pression et la chambre de mélange est déviée d'un angle pouvant atteindre 60° l'un par rapport à l'autre.

5. Un pistolet de projection à gaz froid selon l'une des revendications précédentes, **caractérisé en ce que** la chambre de mélange est également la partie convergente (15) de la buse de Laval (8).

6. Un pistolet de projection à gaz froid selon l'une des revendications précédentes, **caractérisé en ce que** la partie convergente (15) de la buse de Laval a une longueur comprise entre 50 et 250 mm et a un contour intérieur conique ou concave ou convexe.

7. Un pistolet de projection à gaz froid selon l'une des revendications précédentes, **caractérisé en ce que** la partie de buse convergente (12, 15) est isolée de l'intérieur ou consiste entièrement en un matériau isolant, en particulier en céramique.

8. Un pistolet de projection à gaz froid selon l'une des revendications précédentes, **caractérisé en ce que** le réservoir sous pression et / ou la chambre de mélange et / ou la partie convergente et / ou la partie divergente sont constitués entièrement ou partiellement de titane ou d'aluminium et de leurs alliages.

9. Un pistolet de projection à gaz froid selon l'une des revendications précédentes, **caractérisé en ce que** la distance entre l'alimentation en particules (11) dans la chambre de mélange (6, 12, 15) et le col de buse (9) est de 40 à 400 mm, de préférence 100 à 250 mm.

10. Un pistolet de projection à gaz froid selon l'une des revendications précédentes, **caractérisé en ce que** la section transversale d'écoulement de la chambre de mélange et / ou de la partie convergente sur au moins 70 % de la distance entre l'alimentation en particules et le col de buse est comprise entre 5 fois et 50 fois la surface de la section transversale du col de buse, de préférence entre 8 fois et 30 fois, particulièrement de préférence entre 10 fois et 25 fois.

11. Un pistolet de projection à gaz froid selon l'une des revendications précédentes, **caractérisé en ce que** le col de buse a un diamètre compris entre 2 et 4 mm, la partie divergente a une longueur correspondant à 30 à 90 fois le diamètre du col de buse, et en même temps, le rapport de surface de la section transversale à l'extrémité de la partie divergente à celle du col de la buse est compris entre 3 et 15 et le contour intérieur est conique, convexe ou concave.

12. Un pistolet de projection à gaz froid selon l'une des revendications précédentes, **caractérisé en ce que** l'alimentation en particules consiste en un tube (11) alimenté latéralement à n'importe quel angle ou en un ou plusieurs alésages à l'extrémité du réchauffeur de gaz à haute pression ou dans la chambre de mélange.

13. Un pistolet de projection à gaz froid selon l'une des revendications précédentes, **caractérisé en ce que** la puissance de chauffage de l'élément chauffant (3), par rapport à la section transversale d'écoulement dans le col de buse, est de 1,5 à 7,5 kW/mm², de préférence 2 à 4 kW/mm².

14. Un pistolet de projection à gaz froid selon l'une des revendications précédentes, **caractérisé en ce que** le volume de puissance de l'élément chauffant (3) est de 10 à 40 MW/m³, de préférence de 20 à 30 MW/m³.
